# DEMANDE DE BREVET EUROPEEN

(11) **EP 2 088 239 A2**
(43) Date de publication de la demande: **12.08.2009**
(21) Numéro de dépôt: 09380016.7
(22) Date de dépôt: 03.02.2009
(51) Int. Cl.: E01B 1/00

(54) **Ballast artificiel pour infrastructures ferroviaires**

(30) Priorité: 11.02.2008 ES 200800353
(71) Demandeur: González Requejo, Pedro, 28029 Madrid (ES); Cálculo, Investigación y Desarrollo para la Ingeniería, S.L., 20829 Madrid (ES); Fundación Caminos de Hierro para la Investigación y la Ingeniería Ferroviaria, 28002 Madrid (ES)
(72) Inventeur: González Requejo, Pedro, 28029 Madrid (ES)

(57) **Abrégé**

Ballast artificiel pour infrastructures ferroviaires, constitué d'une pluralité de particules artificielles, pour leur utilisation en remplacement des granulats de roche naturelle concassée qui composent actuellement le ballast. Les particules qui constituent le ballast artificiel sont des éléments synthétiques dont deux caractéristiques essentielles peuvent être controlées: leur géométrie et leur composition du matériau. Diverses formes, ainsi que diverses dimensions et différents matériaux constitutifs ont été choisis, qui se combinent pour créer un matériel granulaire synthétique.

## Description

La présente invention concerne un système d'éléments modulaires artificiels dont la géométrie (forme et dimensions) et la composition du matériau constitutif sont conçues afin d'obtenir un ballast ferroviaire de caractéristiques controlées et de prestations optimisées para rapport à celles du ballast d'origine naturelle utilisé actuellement.

La voie ballastée est un type d'infrastructure ferroviaire confirmé par la pratique et d'application courante aux lignes ferroviaires de hautes prestations comme celles à grande vitesse.

Les avantages que présente la solution de voie ballastée sont multiples, en particulier des coûts de construction modérés et une bonne adaptabilité face aux dégradations de la qualité de la voie (défauts géométriques) qui se produisent au cours de sa vie utile (opérations de nivellement et d'alignement par bourrage du ballast, rapidité des opérations de réparation de tronçons de voie ou des opérations de revouvellement de la voie et du ballast). En outre, la flexibilité de la couche de ballast et sa capacité d'amortissement sont bien connues, qui font du ballast la meilleure solution pour diminuer le bruit et les vibrations produits par le trafic ferroviaire.

D'autre part les inconvénients de la voie ballastée peuvent se résumer d'une manière simplifiée au besoin de réaliser des opérations relativement fréquentes de maintenance de la qualité de la voie, à une vie utile du ballast relativement courte (entre 15 et 30 ans, en fonction du trafic), et aux problèmes associés aux projections de particules de ballast dues à la circulation à grande vitesse.

Ces inconvénients découlent pour la plupart des limitations actuelles des connaissances de son comportement, car étant donné qu'il s'agit d'un matériel provenant du concassement de roches naturelles de type métamorphique, il est difficile de définir avec précision ses caractéristiques géométriques et matérielles, si ce n'est par catégories d' intervalles dans lesquels celles-ci sont de type aléatoire.

En plus, l'utilisation de ce matériel représente un coût et un impact environnemental croissants puisqu'il est nécéssaire d'exploiter des carrières fournissant un ballast naturel devant être conforme à des exigences normatives de plus en plus sévères.

L'optimisation des éléments qui constituent l'infrastructure ferroviaire s'est produite graduellement de façon descendante: en partant du rail dont les alliages et le traitement des aciers ont amélioré la qualité, puis les dispositifs fixant le rail aux traverses, de conception et matériaux métalliques et polymèriques optimisés, et pour le cas des traverses, le remplacement des traverses traditionnnelles en bois par des traverse en béton armé puis en béton précontraint.

Dans cette optique d'amélioration de l'infrastructure ferroviaire s'inscrit actuellement le remplacement de la voie ballastée par la voie sur dalle, généralement en béton armé ou précontraint.

La solution de voie sur dalle implique l'évolution d'un matériel naturel vers un matériel de conception (dalle en béton) et renoncer par suite aux avantages du ballast, ce qui pose divers problèmes d'ordre technique (exigence d'un support de dalle parfaitement exécuté et stable à très long terme, difficultés de maintenance corrective ou de réparation de voie, nécéssité de fixations de rail plus coûteuses, complexes et de maintenance difficile, diminution de la flexibilité de la voie, augmentation du bruit et des vibrations).

C'est pourquoi le ballast artificiel représente une solution alternative à mi-chemin entre la voie ballastée classique et la voie sur dalle, qui réunirait les qualités du ballast (milieu granulaire) et celles de la voie sur dalle (conception et matériaux contrôlés). Dans cette dynamique d'amélioration, le ballast, en tant que matériau qui supporte les traverses, sera considéré comme susceptible d'être abordé du point de vue de la conception des particules (géométrie, c'est à dire forme et dimensions) et du point de vue de la conception du matériau (composition), pour obtenir un matériel de caractéristiques et production controlés.

L'utilisation de modules artificiels de géométrie spécifique est bien connue, notamment pour les travaux genéraux de protection maritime et fluviale, ainsi que pour des ouvrages de défense militaire et pour l'acheminement du trafic routier. On pourra par exemple citer les dispositifs décrits dans les brevets ES 2 224 874 et WO 95/32338, ou les modules en béton de type Tetrapode^{™}, Accropode^{™} et Core-Loc^{™}.

D'autre part, il existe de nombreux antécédents en ce qui concerne la production de granulats conçus pour des applications spécifiques (par exemple, ARLITA^{®} pour matériel de remplissage allégé ou pour production de mortiers légers) et le remplacement de composants naturels par des éléments artificiels utilisés dans les structures, cloisonnages ou revêtements dans le domaine du bâtiment.
Il existe aussi des techniques de renforcement et de consolidation du ballast naturel par addition de modules polymériques de caractéristiques élastiques (Patente FR 2202978 A1 - Shimizu) ou par injection de mousse de polyuréthane (Patente US 20070172590 - Hoffmann). Ces améliorations sont en mesure d'augmenter l'efficacité du ballast naturel mais ne peuvent résoudre qu'une partie des problèmes susmentionnés, que le ballast artificiel prétend résoudre globalement.

Le ballast artificiel est composé d'un grand nombre de granulats syntéthiques fabriquées lors d'un processus industriel qui détermine de manière controlée sa géométrie (forme et dimensions) et sa composition matérielle.

La géométrie et les caractéristiques (résistance mécanique, résistance à l'usure et à l'attrition) des granulats de ballast artificiel doivent respecter les exigences normatives contenues dans les spécifications de fourniture de ballast naturel ferroviaire (il s'agit pour l'Espagne de l'arrêté ministériel "ORDEN FOM/1269/2006, de 17 de abril, Capítulo 6.-Balasto, del Pliego de prescripciones técnicas generales de materiales ferroviarios", spécification technique pour la fourniture de ballast). Les granulats de ballast artificiel seront de forme polyédrique, troncoconique, ellipsoïdale ou sphérique, avec d'éventuelles rugosités visant à augmenter les forces de frottement entre les particules. L'ensemble de ces granulats formera la couche de ballast artificiel, en tant que combinaison étudiée et aux proportions définies de particules de différentes formes et dimensions (la dimension étant définie comme le rayon de la sphère dans laquelle s'inscrirait la particule). Il sera également possible d'utiliser un matériau unique pour la globalité des particules ou de combiner plusieurs matériaux différents, en tant que combinaison étudiée et aux proportions définies. Ces différentes combinaisons de géométries et de matériaux pourront dépendre d'une application ferroviaire donnée (différent types de lignes) ou de caractéristiques spécifiques souhaitées ou bien du degré souhaité d'optimisation des performances.

Le matériau constitutif des particules du ballast artificiel sera du béton ou mortier produit avec granulat de petite taille et un agglomérant de type hydraulique (ciment de haute qualité), ou un liant hydraulique mélangé a un liant de type bitumineux, avec l'addition de fibres synthétiques. Un processus de production contrôlé permet de créer des particules ayant les caractéristiques exigibles au ballast ferroviaire, entre autres la résistance et la stabilité face aux charges de circulation, ainsi que la capacité élastique et d'amortissement . Il sera également possible de produire un ballast artificiel dont les granulats proviennent d'un matériau unique ou bien un ballast artificiel composé d'un mélange étudié de particules de différents matériaux, dont les proportions dépendent de I' application ferroviaire donnée ou du degré souhaité d'optimisation de ses performances.

Le ballast artificiel devra respecter les exigences normatives contenues dans l'arrêté espagnol susmentionné "Orden FOM/1269/2006". Dans ce sens les dimensions des particules seront conformes au fuseau granulométrique défini dans cet arrêté et les caractéristiques de ce matériel devront dépasser très largement les seuils minimum exigés quant aux phénomènes de "dégradabilité et résistance au gel", entre autres.

Le ballast artificiel permettra de réduire les coûts de maintenance de la géométrie de la voie grace à sa plus grande stabilité, ainsi que d'optimiser le rendement des machines actuellement utilisées pour la pose, stabilisation et bourrage du ballast naturel, ces machines pouvant être aisément modifiées.

Un autre avantage important que présente le ballast artificiel est celui de constituer une amélioration qui peut s'introduire dans les lignes en exploitation sans réduction significative du trafic ferroviaire. Il représente donc une solution flexible pour l'amélioration de lignes existantes grace à son introduction progressive et flexible dans le réseau ferré en service.

En plus la mise en production à échelle industrielle du ballast artificiel présente les avantages suivants:
- augmentation de la vie utile par rapport au ballast naturel, qui pourra contrecarrer son plus grand coût;
- le coût de production sera relativement stable, comme l'est actuellement le coût des éléments préfabriqués utilisés dans le secteur du bâtiment-travaux publics;
- le choix de la meilleure technologie de production permettra de situer stratégiquement les centres productifs (en fonction des caractéristiques du réseau ferré) ou bien de situer des unités de production de moindre taille à proximité des chantiers, en obtenant donc une meilleure rentabilité économique grace à la diminution des coûts de transport
- ce produit étant préfabriqué, son coût sera ajusté para la concurrence, ce qui n'est pas le cas du ballast naturel, dont le prix est influencé par le nombre limité de carrières ;
- en tant que produit de conception, sa production pourra s'adapter aux besoins de l'infrastructure (ligne classique, à grande vitesse ou de banlieue) ou à des exigences spécifiques de réduction de bruit et de vibrations d'origine ferroviaire (lignes en milieu urbain).

D'autre part, le ballast artificiel diminuera l'impact sur l'environnement pour les raisons suivantes:
- il permettra d'éviter l'ouverture de nouvelles carrières de pierre à fort impact environnemental;
- il est fondé sur la production de mortiers avec du ciment ou des éléments bitumineux, ce qui permet des synergies avec l'industrie du ciment et des dérivés du pétrole afin d'obtenir une production moins polluante;
- il pourra utiliser dans son processus de production des résidus ou des matériaux provenant de chaînes de reciclage (cendres volantes, laitier de haut fourneau, poudre de pneus);
- de même que le ballast naturel, il pourra à son tour être recyclé comme gros granulat (béton, graves, perrés);
- la prolongation de sa vie utile permet une économie de matériel dans le temps;
- sa fabrication dans des centres productifs situés rationnellement permet de réduire la contamination due au transport ou d'utiliser des moyens de transport moins polluants comme le train.

## Revendications

**1. Ballast artificiel pour infrastructures ferroviaires**, constitué d'une pluralité de particules synthétisées, **caractérisées par** la conception spécifique et contrôlée de leur géométrie et composition du matériau.

**2. Ballast artificiel pour infrastructures ferroviaires,** selon la revendication 1, **caractérisé en ce que** la pluralité de particules qui constituent le ballast ont une forme identique, des dimensions identiques et la même composition du matériau.

**3. Ballast artificiel pour infrastructures ferroviaires**, selon la revendication 1, **caractérisé en ce que** la pluralité de particules qui constituent le ballast ont différentes formes aux proportions étudiées, des dimensions identiques et la même composition du matériau.

**4. Ballast artificiel pour infrastructures ferroviaires**, selon la revendication 1, **caractérisé en ce que** la pluralité de particules qui constituent le ballast ont une forme identique, des dimensions différentes aux proportions étudiées et la même composition du matériau.

**5. Ballast artificiel pour infrastructures ferroviaires**, selon la revendication 1, **caractérisé en ce que** la pluralité de particules qui constituent le ballast ont une forme identique, des dimensions identiques et différentes compositions du matériau aux proportions étudiées.

**6. Ballast artificiel pour infrastructures ferroviaires**, selon la revendication 1, **caractérisé en ce que** la pluralité de particules qui constituent le ballast ont des dimensions identiques, des formes différentes et différentes compositions du matériau aux proportions étudiées.

**7. Ballast artificiel pour infrastructures ferroviaires**, selon la revendication 1, **caractérisé en ce que** la pluralité de particules qui constituent le ballast ont des dimensions différentes, des formes différentes et différentes compositions du matériau aux proportions étudiées.

**8. Ballast artificiel pour infrastructures ferroviaires,** selon la revendication 1, **caractérisé en ce que** la pluralité de particules qui constituent le ballast ont une forme identique de type polyédrique.

**9. Ballast artificiel pour infrastructures ferroviaires**, selon la revendication 1, **caractérisé en ce que** la pluralité de particules qui constituent le ballast ont une forme identique de type tronco-conique.

**10. Ballast artificiel pour infrastructures ferroviaires,** selon la revendication 1, **caractérisé en ce que** la pluralité de particules qui constituent le ballast ont une forme identique de type ellipsoidal.

**11. Ballast artificiel pour infrastructures ferroviaires,** selon la revendication 1, **caractérisé en ce que** la pluralité de particules qui constituent le ballast ont une forme identique de type sphérique.

**12. Ballast artificiel pour infrastructures ferroviaires**, selon la revendication 1, **caractérisé en ce que** la pluralité de particules qui constituent le ballast ont une géométrie hybride obtenue par combinaison de formes polyèdriques, troncoconiques, ellipsoidales et sphériques et de dimensions différentes aux proportions étudiées.

**13. Ballast artificiel pour infrastructures ferroviaires,** selon la revendication 1, **caractérisé en ce que** la pluralité de particules qui constituent le ballast ont une géométrie polyèdrique, troncoconique, ellipsoidale ou sphérique, avec addition de rugosités afin d' augmenter le frottement entre les particules.

**14. Ballast artificiel pour infrastructures ferroviaires**, selon la revendication 1, **caractérisé en ce que** la pluralité de particules qui constituent le ballast ont une dimension (définie comme le rayon de la sphère circonscrite à la particule) comprise entre 25 mm et 100 mm.

**15. Ballast artificiel pour infrastructures ferroviaires**, selon la revendication 1, **caractérisé en ce que** le matériau des particules qui constituent le ballast a une densité comprise entre 1,5 et 2,5 g/cm³.

**16. Ballast artificiel pour infrastructures ferroviaires**, selon la revendication 1, **caractérisé en ce que** le matériau des particules qui constituent le ballast est un béton ou mortier de haute résistance avec granulat de petite taille et agglomérant hydraulique (ciment).

**17. Ballast artificiel pour infrastructures ferroviaires**, selon la revendication 1, **caractérisé en ce que** le matériau des particules qui constituent le ballast est un béton ou mortier de haute résistance avec granulat de petite taille et agglomérant hydraulique (ciment) avec addition de fibres synthétiques.

**18. Ballast artificiel pour infrastructures ferroviaires,** selon la revendication 1, **caractérisé en ce que** le matériau des particules qui constituent le ballast est un mortier avec granulat de petite taille et agglomérant mélange de ciment et de produit bitumineux, aux proportions étudiées.

**19. Ballast artificiel pour infrastructures ferroviaires**, selon la revendication 1, **caractérisé en ce que** le matériau des particules qui constituent le ballast est un mortier avec granulat de petite taille et agglomérant mélange de ciment et de produit bitumineux, avec addition de fibres synthétiques, aux proportions étudiées.
